# FASCICULE DE BREVET EUROPEEN

(11) **EP 0 273 898 B1**
(45) Date de publication et mention de la délivrance du brevet: **02.03.1994**
(21) Numéro de dépôt: 87870209.1
(22) Date de dépôt: 29.12.1987
(51) Int. Cl.: B65H 3/12

(54) **Dispositif de prise de feuilles planes**
Vorrichtung zum Entstapeln von Bögen
Device for separating flat sheets

(30) Priorité: 30.12.1986 LU 86728
(43) Date de publication de la demande: 06.07.1988
(73) Titulaire: Martin, Guy, B-4331 Flémalle (BE)
(72) Inventeur: Martin, Guy, B-4331 Flémalle (BE)
(74) Mandataire: Vanderperre, Robert

(56) Documents cités:
- EP-A- 0 038 522
- DE-B- 1 245 390
- US-A- 4 108 302
- US-A- 4 469 320
- US-A- 4 627 605

## Description

La présente invention concerne un dispositif pour la prise automatique et régulière de feuilles planes une à une sur une pile de feuilles, par exemple des feuilles de papier déposées sur une table d'alimentation d'une machine dans laquelle des feuilles planes se déplacent une à une, par exemple une assembleuse.

Il existe sur le marché essentiellement deux types de dispositif de prise de feuilles : les dispositifs à friction et les dispositifs à succion.

Les dispositifs à friction font appel à une pression constante maintenue sur la feuille au moyen de patins ou roulettes. Le réglage de la pression est délicat, ce qui ne permet que le traitement d'une gamme de feuilles assez limitée et ne permet pas le traitement de feuilles très minces, par exemple des papiers délicats.

Les dispositifs à succion sont certes performants, mais ils sont aussi encombrants et coûteux. De plus, ces dispositifs nécessitent un réglage délicat de l'aspiration et une anomalie (une feuille double) n'est détectée que lorsque les feuilles ont effectué un certain déplacement, ce qui occasionne souvent des bourrages et des rebus, et nécessitent l'intervention de l'opérateur. D'autre part, le caoutchouc des sucettes se dessèche et doit être remplacé relativement fréquemment.

Par US-A-4.627.605 est connu un dispositif d'alimentation de feuilles comprenant une bande sans fin perforée ayant un tronçon qui se déplace au-dessus de et parallèlement à une table d'alimentation en direction d'une aire d'éjection. Sous l'effet d'un moyen d'aspiration pneumatique, la feuille supérieure d'une pile de feuilles déposée sur la table d'alimentation se trouve aspirée vers ledit tronçon de bande transporteuse et l'entraîne vers l'aire d'éjection. Dans ce dispositif, la bande transporteuse s'étend au-dessus de et parallèlement à la surface de la pile de feuilles. Cette bande s'étend jusqu'à la partie mediane de la pile. Il en résulte que les feuilles sont aspirées en leur milieu et il est fréquent en pratique que plusieurs feuilles collent ensemble et soient aspirées en même temps vers la bande transporteuse. C'est notamment le cas avec des feuilles très minces. Il se produit alors fréquemment des bourrages ou blocages du mécanisme alimenté en feuilles. De tels bourrages ou blocages provoquent des arrêts de l'installations, qui sont préjudiciables au rendement de production. Même dans le cas où la prise de plusieurs feuilles au lieu d'une, ne produit pas de bourrage ou blocage, l'entraînement de plusieurs feuilles altère le débit de la production, par exemple dans une machine d'imprimerie ou de reproduction.

Quel que soit leur type, les dispositifs connus ne sont pas insensibles aux variations des paramètres qui caractérisent les feuilles à prélever sur une pile : dimensions physiques, poids et encombrement des feuilles; leur humidité, leur adhérence mutuelle, l'électricité statique, ces paramètres étant de surcroît variables de façon aléatoire au sein d'une même pile de feuilles de même nature. Considérant en particulier des feuilles de papier, il est à remarquer que la consommation de papier évolue dans le sens d'un accroissement constant de l'emploi de papiers délicats, par exemple les papiers autocopiants. Les machines à friction connues actuellement ne répondent pas aux conditions de travail dans ce domaine, et les machines à succion y répondent difficilement.

L'invention a pour objet un dispositif de prise de feuilles perfectionné qui est capable de fonctionner de façon fiable et à cadence élevée avec des feuilles d'épaisseur, de nature et de dimensions différentes, réduisant considérablement les rebus et les interventions de l'opérateur.

Un autre objet de l'invention est un dispositif simple permettant une intégration aisée dans des ensembles divers de type modulaire.

Ces objectifs sont atteints selon l'invention par un dispositif pour la prise de feuilles matérielles planes une à une sur une pile de feuilles déposée sur une table d'alimentation qui comprend au moins une bande sans fin percée d'ouvertures montée sur des cylindres d'entraînement de manière à présenter un tronçon se déplaçant au-dessus de la table d'alimentation en direction d'une aire d'éjection, et un moyen d'aspiration disposé au-dessus du tronçon de bande se déplaçant vers l'aire d'éjection et dans lequel sont prévues les caractéristiques définies dans les revendications.

Grâce à la combinaison de ces particularités, l'aspiration créée par le moyen d'aspiration prévu au-dessus dudit tronçon de grille transporteuse provoque des afflux d'air sur les côtés de la pile de feuilles de telle sorte que la feuille supérieure de la pile de feuilles se trouve mise en vibration et que sa partie antérieure s'infléchisse vers ladite grille. Les feuilles se trouvent ainsi déramées de manière continue par leurs bords antérieurs tournés vers l'aire d'éjection et de manière que seule la feuille supérieure de la pile de feuilles se trouve aspirée contre la grille et se trouve ainsi entraînée par celle-ci vers l'aire d'éjection.

Cette efficacité dans la séparation de la feuille supérieure d'avec le restant de la pile est fiable, grâce à l'invention, même avec des feuilles très minces, par exemple des papiers fins ou des textiles délicats.

Le dispositif selon l'invention, qui ne comprend ni sucettes, ni aucun organe à friction, est d'une construction simple et compacte et assure une prise de feuilles d'une très grande fiabilité même avec des feuilles très minces. Ce dispositif convient non seulement pour manipuler des feuilles de papier, mais également des feuilles planes de matière quelconque, comme par exemple des feuilles de textile ou de matière plastique. D'autres avantages de l'invention apparaîtront à la lecture de l'exposé qui suit.

Un mode d'exécution exemplaire de l'invention est décrit ci-après à l'aide des dessins ci-annexés. Dans ces dessins :
- la figure 1 est une vue en élévation du dispositif dans son ensemble, avec arrachement,
- la figure 2 est une vue en coupe, à plus grande échelle, d'un détail de la figure 1,
- la figure 3 est une vue en plan d'ensemble, avec arrachement,
- les figures 4, 5 et 6 sont des vues schématiques illustrant trois étapes dans le fonctionnement du dispositif selon l'invention,
- la figure 7 est une vue en perspective montrant les flux d'air produits par le phénomène d'aspiration créé dans le dispositif selon l'invention.

Dans les figures 1, 2 et 3, le dispositif de prise de feuilles selon l'invention est repéré dans son ensemble en 10. Ce dispositif est associé à une table d'alimentation 1 destinée à recevoir une pile de feuilles à traiter une à une et à une aire d'éjection 2 destinée à un traitement ultérieur une à une des feuilles prises sur la table 1. Celle-ci est montée sur un mécanisme repéré dans son ensemble en 3 destiné à la déplacer verticalement au fur et à mesure de la diminution de la hauteur de la pile de feuilles sur la table 1 de manière à maintenir le dessus de la pile à une distance constante du dispositif de prise de feuilles. A l'inverse, le dispositif de prise de feuilles 10 pourrait être monté pour être lui-même déplacé par rapport à la table 1 qui serait fixe.

Le dispositif de prise de feuilles selon l'invention comprend une grille perforée 11 montée sur un bâti de l'ensemble de manière à pouvoir se déplacer par translation sous l'action d'un mécanisme d'entraînement comprenant notamment les roues dentées 12.

Dans l'exécution telle qu'illustrée, la grille 11 est fermée sur elle-même et elle comporte un tronçon 13 qui peut se déplacer à une distance déterminée au-dessus de la table 1 en direction de l'aire d'éjection 2. Au-dessus du tronçon de grille 13 est monté un moyen d'aspiration 14 constitué ici par trois ventilateurs, visibles en partie plus particulièrement dans la Figure 2. Le dispositif se complète d'une jupe d'étanchéité arrière 15 suspendue au bâti de manière à pendre et reposer mollement sur le dessus d'une pile de feuilles disposée sur la table d'alimentation 1, et d'une jupe d'étanchéité avant 16 suspendue au bâti de manière à prendre au-dessus de l'aire d'éjection 2. Ces jupes d'étanchéité s'étendent sur toute la largeur du dispositif, transversalement à la direction de déplacement du tronçon de grille 13, et elles servent à fermer sur deux côtés l'espace libre 17 compris entre le tronçon de grille 13 et la table 1 pendant le fonctionnement du dispositif comme décrit ci-après.

Le fonctionnement du dispositif de prise de feuilles est décrit ci-après en s'appuyant plus particulièrement sur les Figures schématiques 4 à 7. Une pile de feuilles planes 20 se trouve déposée sur la table d'alimentation 1, la jupe d'étanchéité arrière 15 venant reposer sur le dessus de la pile 20 (Figure 4). On observe l'espace 17 fermé sur deux côtés transversaux par les jupes d'étanchéité 15 et 16. Dans la Figure 4 et les suivantes, les ventilateurs 14 sont représentés schématiquement par une hélice.

Pour mettre le dispositif en route, on met les ventilateurs d'aspiration en marche et ceux-ci créent un appel d'air dans l'espace libre 17, les flux d'air aspirés pénétrant dans ledit espace par les côtés latéraux ouverts du dispositif comme illustré à la Figure 7 : les flèches marquées F représentent le flux d'air aspiré par un côté latéral du dispositif. Un flux d'air semblable se produit de l'autre côté. Sous l'action de ces flux d'air latéraux, les feuilles supérieures de la pile 20 se mettent en vibration et la feuille du dessus (repérée en 21 dans la Figure 5) s'infléchit, vient en contact avec la grille 11 et s'y maintient collée par aspiration à travers la grille. Cette feuille est alors entraînée par la grille 11 lorsque celle-ci est mise en mouvement et est guidée vers l'aire d'éjection 2 (Figure 6) tandis que la feuille suivante 26 se trouve aspirée contre la grille. Les feuilles se trouvent ainsi aspirées une à une et acheminées successivement vers l'aire d'éjection.

On observera (Figure 6) que dans sa trajectoire vers l'aire d'éjection 2, la feuille 21 obture l'orifice de sortie et reproduit l'effet d'étanchéité de la jupe avant 16, de sorte que l'effet d'aspiration se trouve maintenu en permanence dans l'espace 17 jusqu'à épuisement de la pile de feuilles 20, à moins qu'un arrêt ne soit commandé par un élément du système de contrôle, auquel cas la jupe 16 rejouera son effet. Le système de contrôle sera abordé plus loin.

Il a déjà été dit plus haut que la distance relative entre le plan inférieur de la grille et le dessus de la pile de feuilles est maintenue constante au fur et à mesure que diminue la hauteur de la pile de feuilles 20.

La simplicité et la compacité du dispositif de prise de feuilles selon l'invention, qui ne comprend ni sucettes, ni roulettes, ni patins, permettent d'en faire un élément ou case module particulièrement avantageux et fiable pour des machines intégrées de construction modulaire.

Le dispositif tel que décrit plus haut peut encore comprendre des moyens pneumatiques supplémentaires pour opérer le déramage de la pile de feuilles dans les cas où des feuilles viendraient à coller entre elles et où la feuille supérieure ne parviendrait pas à s'infléchir et à être aspirée contre la grille dans un temps imparti. Ces moyens supplémentaires peuvent être constitués de ventilateur(s) de déramage ou de soufflette(s) d'air pulsé montés pour diriger des jets d'air momentanés sur un ou plusieurs côtés de la pile de feuilles. Les Figures 1 et 3 montrent à titre exemplaire en 18 l'ajutage d'une soufflette d'air pulsé dirigeant un jet d'air latéral. La commande de tous les organes peut être intégrée dans une programmation de commande automatique générale du dispositif sous la surveillance d'éléments de détection contrôlés par un processeur qui peut être incorporé à la machine. Dans les Figures 1 à 3 sont représentés symboliquement des éléments de détection 22, 23 et 24 destinés au contrôle du fonctionnement du dispositif de prise de feuilles selon l'invention. Les liaisons de ces cellules de détection avec le processeur de contrôle sont symbolisées par des lettres P.

Plus particulièrement, l'élément de détection 22 sert à détecter la présence ou l'absence de feuilles sur la table d'alimentation 1, l'élément de détection 23 sert à contrôler le passage des feuilles une à une par l'aire d'éjection 2.

L'élément de détection repéré en 24 dans la Figure 2 représente une cellule ou l'une de plusieurs cellules de détection associées coopérativement à une ou plusieurs sources lumineuses telle que la source repérée en 25 pour servir de façon avantageuse à détecter une anomalie sur la grille : présence de plusieurs feuilles collées l'une à l'autre, feuille chiffonée ou pliée, feuille d'épaisseur ou d'impression différentes, etc.

Comme dit plus haut, les éléments de détection ainsi que d'autres organes de contrôle plus usuels sont avantageusement contrôlés par un processeur qui constitue l'organe de gestion de l'ensemble du dispositif. Sa programmation donne lieu à des asservissements interactifs en vue, par exemple et de manière non limitative, de commander la mise en marche, l'arrêt et la vitesse des moteurs des ventilateurs 14, de commander et moduler les effets des ajutages d'air latéraux 18, de commander la translation de la grille 11, de maintenir la distance relative entre le plan inférieur 13 de la grille et le dessus de la pile de feuilles 20 sur la table 1 en fonction des informations de détection fournies en permanence par les éléments de détection précités. Cet agencement programmé permet de contrôler en continu le fonctionnement du dispositif de prise de feuilles et de vérifier en particulier la nature de chaque feuille prélevée sur le dessus de la pile de manière à détecter immédiatement toute anomalie au cours du transfert vers l'aire d'éjection et arrêter automatiquement le dispositif pour permettre de pallier l'anomalie relevée,puis remettre la machine en marche. La fiabilité et le rendement de l'automatisme s'en trouvent améliorés de façon optimale.

Il va de soi que le dispositif selon l'invention permet la prise de feuilles planes de matière variées : non seulement des feuilles de papier, même des papiers fins et délicats, mais également des feuilles de textile et de matière plastique par exemple.

Il est bien évident que le mode d'exécution décrit dans ce qui précède et illustré dans les dessins ci-annexés n'est qu'un exemple de forme de réalisation et que diverses variantes peuvent aisément y être apportées par l'homme de l'art tout en restant conforme à l'esprit de l'invention. En ce qui concerne l'aire d'éjection, on observera qu'elle ne doit pas obligatoirement comprendre une table fixe solidaire de la machine: elle peut être constituée d'une disposition quelconque, de forme et de dimensions satisfaisantes, propre à permettre d'assurer la continuité du déplacement des feuilles successives vers des dispositifs ou machines variés en vue d'un traitement ultérieur.

## Revendications

1. Dispositif pour la prise de feuilles matérielles planes une à une sur une pile de feuilles (20) déposée sur une table d'alimentation (1), lequel dispositif comprend une bande sans fin (11) percée d'ouvertures et montée sur des cylindres d'entraînement (12) de manière à présenter un tronçon (13) se déplaçant au-dessus de la table d'alimentation (1) en direction d'une aire d'éjection (2), un moyen d'aspiration (14) disposé au-dessus du tronçon de bande (13) se déplaçant vers l'aire d'éjection (2), caractérisé en ce que la bande sans fin (11) est une grille montée de manière que le tronçon (13) précité s'étende suivant un plan incliné par rapport à la table d'alimentation (1) depuis une extrémité arrière (15) située à une première distance prédéterminée au-dessus d'une zone médiane de la pile de feuilles (20) jusqu'à une extrémité avant (16) située à une seconde distance prédéterminée au-dessus de la table d'alimentation (1) et au-dessus de l'extrémité avant de la pile de feuilles (20), la seconde distance prédéterminée étant supérieure à la première distance prédéterminée, et en ce que l'espace (17) compris entre ledit tronçon de grille (13) et la table d'alimentation (1) est fermé du côté de l'aire d'éjection (2) par une jupe avant (16) tandis que les côtés latéraux sont ouverts, de manière que l'aspiration créée par le moyen d'aspiration (14) provoque des afflux d'air sur les côtés de la pile de feuilles (20) de telle sorte que la feuille supérieure (21) de la pile de feuilles se trouve mise en vibration et que sa partie antérieure s'infléchisse vers ladite grille (13) et de manière que la feuille supérieure (21) seule se trouve aspirée contre ledit tronçon de grille (13) afin de se déplacer avec celui-ci vers l'aire d'éjection (2).

2. Dispositif selon la revendication 1, caractérisé en ce que le moyen d'aspiration est constitué d'au moins un ventilateur (14) monté à proximité immédiate dudit tronçon de grille (13) à l'intérieur de l'espace délimité par la grille sans fin (11).

3. Dispositif selon la revendication 1 ou 2, caractérisé en ce qu'il comprend des moyens (18) pour diriger un jet d'air latéral sur au moins un côté latéral de la pile de feuilles (20).

4. Dispositif selon la revendication 1, 2 ou 3, caractérisé en ce qu'il comprend au moins une source de lumière (25) placée d'un côté du tronçon de grille (13) précité afin de diriger un faisceau lumineux vers ledit tronçon de grille (13) et au moins une cellule de détection (24) placée de l'autre côté du tronçon de grille (13) afin de capter le faisceau lumineux qui traverse ledit tronçon de grille (13) et la feuille plane (21) détachée de dessus la pile de feuilles (20) et aspirée contre le tronçon de grille (13) précité.

5. Dispositif selon l'une quelconque des revendications précédentes, caractérisé en ce que la distance entre l'extrémité inférieure du tronçon de grille (13) et le dessus de la pile de feuilles (20) est maintenue à une valeur prédéterminée par un moyen de contrôle.

## Claims

1. A device for the take-up of plane sheets of material from a pile of sheets (20) placed on a feed table (1), comprising an endless belt (11) having openings therethrough and mounted on driving rolls (12) in such a way that it incorporates a section (13) which moves above the feed table (1) towards an ejection area (2), suction means (14) mounted above said section (13) of the belt which moves towards the ejection area (2), characterized in that the endless belt (11) is a grill mounted such that the aforementioned section (13) extends in an inclined plane relative to the feed table (1) from a rear end (15) situated at a first predetermined distance above a median zone of the pile of sheets (20) to a forward end (16) situated at a second predetermined distance above the feed table (1) and above the forward end of the pile of sheets, the second predetermined distance being greater than the first predetermined distance, and in that the space (17) comprised between said grill section (13) and the feed table (1) is closed towards the ejection area (2) by means of a forward skirt (16) while the lateral sides are open, so that suction created by the suction means (14) causes air flows around the edges of the pile of sheets (20) in such a way that the top sheet (21) of the pile of sheets begin to vibrate and the forward portion thereof lifts towards said grill (13) and so that said top sheet (21) alone is sucked against the grill in order to be moved with the grill towards the ejection area (2).

2. A device as set forth in claim 1, characterized in that the suction means is comprised of at least one fan (14) mounted in the immediate vicinity of said grill section (13) within the space enclosed by the endless grill (11).

3. A device as set forth in claim 1 or 2, characterized by comprising means (18) for directing a lateral jet of air at at least one lateral side of the pile of sheets (20).

4. A device as set forth in claim 1, 2 or 3, characterized by comprising at least one light source (25) arranged at one side of the aforementioned grill section in order to direct a beam of light towards said grill section (13) and at least one detection cell (24) placed at the other side of the grill section (13) in order to collect the beam of light which traverses said grill section (13) and the plane sheet (21) detached from the top of the pile of sheets (20) and sucked against the said grid section (13).

5. A device as set forth in anyone of preceding claims, characterized in that the distance between the lower end of the grill section (13) and the top of the pile of sheets (20) is maintained at a predetermined value by control means.

## Patentansprüche

1. Vorrichtung zum Entstapeln von Bögen eines sich auf einem Zuführtisch (1) befindenden Bogenstapels (20), die ein mit Öffnungen versehenes Endlosband (11), das so auf Antriebszylindern (12) befestigt ist, daß es einen Abschnitt (13) bildet, der sich oberhalb des Zuführtisches (1) in Richtung einer Answurffläche (2) fortbewegt, sowie eine oberhalb des sich zur Answurffläche (2) hin bewegenden Bandabschnitts (13) angebrachte Ansaugeinrichtung (14) aufweist, dadurch gekennzeichnet, daß das Endlosband (11) ein Gitter ist, das so angebracht ist, daß sich der Abschnitt (13) entlang einer bezüglich des Zuführtisches (1) geneigten Ebene von einem Hinterende (15), das in einem ersten vorbestimmten Abstand oberhalb eines Mittelbereichs des Bogenstapels (20) liegt, bis zu einem Vorderende (16), das in einem zweiten vorbestimmten Abstand oberhalb des Zuführtisches (1) und oberhalb des Vorderendes des Bogenstapels (20) liegt, erstreckt, wobei der zweite vorbestimmte Abstand größer als der erste vorbestimmte Abstand ist, und dadurch, daß der zwischen dem Gitterabschnitt (13) und dem Zuführtisch (1) eingeschlossene Zwischenraum (17) durch eine vordere Schürze (16) an der Seite der Answurffläche (2) abgeschlossen ist während die Längsseiten offen sind, so daß das durch die Ansaugeinrichtung (14) erzeugte Ansaugen Luftströme auf den Seiten des Bogenstapels (20) verursacht, derart, daß der oberste Bogen (21) des Bogenstapels in Vibration versetzt wird und sich sein vorderer Teil derart zu dem Gitter (13) hin biegt, daß nur der oberste Bogen (21) gegen den Gitterabschnitt (13) angesaugt wird, um dann mit diesem zur Answurffläche (2) hin bewegt zu werden.

2. Vorrichtung nach Anspruch 1, dadurch gekennzeichnet, daß die Ansaugeinrichtung aus mindestens einem Ventilator (14) besteht, der in unmittelbarer Nähe des Gitterabschnitts (13) im Inneren des durch das Endlosgitter (11) abgegrenzten Raumes angebracht ist.

3. Vorrichtung nach Anspruch 1 oder 2, dadurch gekennzeichnet, daß sie Einrichtungen (18) zum Lenken eines seitlichen Luftstrahls auf wenigstens eine Längsseite des Bogenstapels (20) aufweist.

4. Vorrichtung nach Anspruch 1, 2 oder 3, dadurch gekennzeichnet, daß sie mindestens eine an einer Seite des Gitterabschnitts (13) angeordnete Lichtquelle (25) zum Lenken eines Lichtstrahls auf den Gitterabschnitt (13) und mindestens eine an der anderen Seite des Gitterabschnitts (13) angebrachte Detektorzelle (24) zum Auffangen des den Gitterabschnitt (13) und den von oben vom Bogenstapel (20) abgehobenen und gegen den Gitterabschnitt (13) angesaugten Bogen (21) durchdringenden Lichtstrahls aufweist.

5. Vorrichtung nach einem der vorhergehenden Ansprüche, dadurch gekennzeichnet, daß der Abstand zwischen dem unteren Ende des Gitterabschnitts (13) und der Oberseite des Bogenstapels (20) auf einem von einer Kontrolleinrichtung vorbestimmten Wert gehalten wird.
